# EUROPÄISCHE PATENTSCHRIFT

(11) **EP 1 050 734 B1**
(45) Veröffentlichungstag und Bekanntmachung des Hinweises auf die Patenterteilung: **09.03.2005**
(21) Anmeldenummer: 00108112.4
(22) Anmeldetag: 13.04.2000
(51) Int. Cl.: F28F 3/02, F28F 3/06

(54) **Heizkörper**
Radiator
Radiateur

(30) Priorität: 07.05.1999 DE 19921144
(43) Veröffentlichungstag der Anmeldung: 08.11.2000
(73) Patentinhaber: Caradon Heating Europe B.V., 1077 ZX Amsterdam (NL)
(72) Erfinder: Keating, David, 1040 Brüssel (BE); Wojcik, Guy, 1410 Waterloo (BE)
(74) Vertreter: Hill, Richard

(56) Entgegenhaltungen:
- DE-U1- 29 722 841
- FR-A- 756 749
- GB-A- 2 048 450
- GB-A- 2 203 827

## Beschreibung

Die Erfindung betrifft einen Heizkörper mit mindestens einer Wärme abgebenden Platte und mindestens einem wärmeleitend damit gekoppelten Konvektor, wobei Heizkörper mit mindestens einer Wärme abgebenden Platte und mindestens einem wärmeleitend damit gekoppeltem Konvektor, wobei der Konvektor klemmend zwischen zwei Platten oder einer Platte und einem damit verbindbaren Befestigungselement befestigt ist.

Derartige Heizkörper sind weitverbreitet und beispielsweise aus der DE 297 22 841, der G 85 02 780 U1, der G 88 02 017 U1 und der G 93 20 444 U1 bekannt.

In der G 85 02 780 U1 ist ein Heizkörper mit zwei Platten bzw. Paneelen beschrieben, die jeweils aus zwei wellenförmig gebogenen und miteinander verschweißten Blechen zusammengesetzt sind. Die Platten schließen senkrecht verlaufende Kanäle ein, die von heißem Wasser durchströmt werden können.

Auf den erhabenen Abschnitten der Platten ist jeweils ein Konvektor befestigt, der aus Blech besteht und ebenfalls wellenförmig gebogen ist, wobei der Abstand der Erhebungen mit dem bei den Platten übereinstimmt. Die Verbindung zwischen Konvektor und Platte wird durch Punktschweißverbindungen hergestellt.

Eine vom Prinzip her übereinstimmende Konstruktion offenbart auch die G 88 02 017 U1. Dort sind die nach außen gewandten Bleche der Platten glattflächig ausgeführt. Die Verbindung zwischen den Wellen bzw. zickzackförmigen Konvektorblechen und den Erhebungen der jeweils nach innen gewandten wellenförmigen Bleche der Platten erfolgt wiederum durch Punktverschweißung.

Aus der G 93 20 444 U1 ist schließlich noch ein Heizkörper mit nur einer Platte und einem ebenfalls damit durch Punktverschweißung verbundenen mäanderförmigen Konvektorblechs bekannt.

Sämtlichen bekannten Heizkörpern der vorgenannten Art ist der Nachteil gemein, daß der Wärmeübergang von der Platte auf den Konvektor aufgrund der Punktschweißverbindung nicht optimal ist. Es läßt sich nämlich nicht sicherstellen, daß die zwischen den Schweißpunkten gelegenen Abschnitte des Konvektorblechs vollständig an der Platte anliegen. Bereits geringste Luftzwischenräume, die auch nach einer Lackierung des Heizkörpers unter Umständen noch vorhanden sind, beeinträchtigen den Wärmeübergang im Vergleich mit einer vollflächigen direkten Anlage nicht unerheblich.

Ein weiterer Nachteil der Schweißverbindung zwischen Konvektor und Platte ist darin zu sehen, daß aufgrund der unlösbaren Verbindung ein nachträglicher Austausch der Konvektorbleche oder eine nachträgliche Zufügung eines weiteren Konvektorblechs nicht möglich ist.

Eine derartige Variationsmöglichkeit ist jedoch deshalb anzustreben, weil es beispielsweise auf Basis ein und desselben Grundkonzepts, zum Beispiel zwei parallele Platten, durchaus üblich ist, einen Heizkörper mit einander zugewandten Konvektorblechen an jeweils einer Platte, alternativ hierzu einen Heizkörper mit lediglich einem dieser Konvektorbleche an einer Platte oder einen Heizkörper entweder mit einem oder zwei Konvektorblechen, die jedoch eine gegenüber der Platte verringerte Höhe aufweisen, anzubieten. Auf diese Weise können bei identischen Außenabmessungen der Heizkörper unterschiedliche Heizleistungen realisiert werden, da der konvektive Anteil des Wärmeübergangs je nach Ausgestaltung der Konvektorbleche variiert werden kann.

Bei den aus dem Stand der Technik bekannten Schweißverbindungen sind sämtliche der drei bzw. vier vorgenannten Heizkörpervarianten getrennt herzustellen und als Fertigteile zu lagern, da die Endbehandlung, d.h. beispielsweise Pulverbeschichtung, immer erst nach der Schweißbearbeitung erfolgen kann. Auf diese Weise ergibt sich bei den bekannten Heizkörpern ein großer Raumbedarf für die Lagerhaltung unterschiedlicher Typen.

Der Erfindung liegt die Aufgabe zugrunde, einen Heizkörper bereitzustellen, bei dem zum einen der Wärmeübergang zwischen der Platte und dem Konvektor verbessert wird und der zum anderen die Reduzierung des erforderlichen Lagerraums für die Bereitstellung unterschiedlicher Heizkörpertypen, die auf der derselben Grundanordnung der Platten basieren, erlaubt.

Ausgehend von einem Heizkörper der eingangs beschriebenen Art, wird diese Aufgabe erfindungsgemäß dadurch gelöst, daß der Konvektor aus mindestens zwei mäanderformig gebogenen Konvektorblechen besteht, die jeweils parallel zu und zwischen zwei Platten verlaufen und durch eine relative Parallelverschiebung keilförmig aufeinanderschiebbar sind, wodurch im Wege einer Vergrößerung der wirksamen Breite der beiden Konvektorbleche eine Verklemmung derselben bewirkt wird.

Die klemmende Befestigung des Konvektors erübrigt jegliche Schweißverbindung und sorgt bei einer flächenhaften Anpassung der miteinander in Kontakt tretenden Bereiche der Platte und des Konvektors für eine vollflächige Anlage der beiden vorgenannten Bauteile. Der Wärmeübergang kann auf diese Weise gegenüber einer Schweißverbindung deutlich gesteigert werden, da isolierende Luftschichten nicht mehr vorkommen. Auch Verwerfungen, wie sie beispielsweise durch die thermische Belastung des dünnen Blechmaterials beim Schweißen auftreten, sind bei dem erfindungsgemäßen Heizkörper nicht zu befürchten. Ferner entfallen die Kosten für die Schweißverbindung sowie der damit in Verbindung stehende operative Aufwand.

Die erfindungsgemäße Klemmverbindung erlaubt des weiteren, daß sowohl die Platte als auch der Konvektor hinsichtlich ihrer Oberfläche endbehandelt, z.B. pulverbeschichtet, sind, da sowohl die Klemmverbindung als auch der Wärmeübergang durch die bereits vorhandene Beschichtung nicht gestört werden und auch Beschädigungen der Oberfläche nicht zu befürchten sind.

Auch läßt sich mit dem Heizkörper gemäß der Erfindung der benötigte Lagerraum reduzieren, da Heizplatten und unterschiedliche damit kombinierbare Konvektoren nach ihrer jeweiligen Endbehandlung separat und unabhängig voneinander gelagert werden können. Je nach Bedarf lassen sich aus diesen wenigen Grundelementen sodann unterschiedliche Konvektortypen mit unterschiedlichen Leistungen durch einfache Klemmontage der Konvektoren erzielen. Mit dem verringerten Lagerraum läßt sich aber auch die insgesamt eingelagerte Menge der Produkte bzw. Bauteile reduzieren, so daß die durch die Lagerhaltung bedingte Kapitalbindung verringert wird.

Der Konvektor besteht aus mindestens zwei mäanderförmig gebogenen Konvektorblechen, da diese in Richtung senkrecht zu seiner Mittelebene eine sehr vorteilhafte Kraft-Weg-Kennung aufweisen, die vergleichsweise große Verformungen im geklemmten Zustand erlaubt, so daß eine sichere Anlage in sämtlichen Kontaktbereichen gewährleistet werden kann.

Die mindestens zwei mäanderformig gebogenen Konvektorbleche, die jeweils parallel zu und zwischen zwei Platten verlaufen, sind durch eine relative Parallelverschiebung keilförmig aufeinanderschiebbar sind. Hierin besteht ein einfaches Mittel, die für die Fixierung der Konvektorbleche erforderliche Klemmkraft zu erreichen sowie diese, soweit wie erforderlich, zu erhöhen.

Gemäß einer Ausgestaltung des erfindungsgemäßen Heizkörpers wird vorgeschlagen, daß die Konvektorbleche aus Aluminium bestehen. Aluminium zeichnet sich zum einen durch seine extrem gute Wärmeleitfähigkeit und zum anderen durch seine sehr geringe Dichte aus. Die erstgenannte Eigenschaft verbessert die konvektive Heizleistung des Heizkörpers und die zweitgenannte Eigenschaft führt zu einer spürbaren Gewichtsreduzierung des Heizkörpers, woraus sowohl geringe Transportkosten als auch ein angenehmeres Handling resultierten. Aluminium-Konvektoren ließen sich bisher bei den bekannten Heizkörpern nicht einsetzen, da eine Schweißverbindung zwischen den aus Stahl bestehenden Platten und Aluminium-Konvektoren nicht möglich ist.

Eine optimale Klemmkraft wird erzielt, wenn die Konvektorbleche in ihrer Einbaustellung gegenüber ihrer Ausgangsstellung in der Höhe um 0,5 mm bis 7 mm komprimiert sind.

Ferner ist es besonders vorteilhaft, daß Randstreifen der Konvektorbleche gegen seitliches Verschieben gesichert an den Platten anliegen.

Eine andere Ausgestaltung der Erfindung sieht vor, daß das Befestigungselement eine mit einer Platte verbundene Schiene oder ein mit einer Platte verbundenes Blech ist. Auf diese Weise kann die Klemmkraft von dem Befestigungselement über den Konvektor auf die Platte übertragen werden.

Eine besonders vorteilhafte Weiterbildung des erfindungsgemäßen Heizkörpers ist darin zu sehen, daß die Schiene oder Blech in Ausgangsstellung gekrümmt ist und in Montagestellung über ihre oder seine gesamte Länge an dem der Platte abgewandten Randstreifen des Konvektorblechs anliegt. Auf diese Weise kann über die gesamte Länge des Konvektors eine gute Anlage an die Platte gewährleistet werden.

Eine alternative Ausführungsform ist darin zu sehen, das Befestigungselement als mindestens ein mäanderförmiges, mit der Platte verschweißtes Fixierblech auszugestalten, das Endabschnitte eines angepaßt mäanderförmigen Konvektorblechs überlappt. Schließlich ist es möglich, an gegenüberliegenden Seiten der Platte jeweils ein Fixierblech anzuordnen, so daß eine insgesamt stabile Befestigung des Konvektorblechs und damit ein guter Wärmeübergang erzielt wird.

Die Erfindung wird nachfolgend anhand mehrerer Ausführungsbeispiele von Heizkörpern, die in der Zeichnung dargestellt sind, näher erläutert. Es zeigt:
- Fig. 1: eine perspektivische Ansicht eines aus zwei wasserführenden Platten und zwei dazwischen angeordneten mäanderförmigen Konvektorblechen bestehenden Heizkörpers;
- Fig. 2: wie Fig. 1, jedoch mit verkürzten und eine geringere Teilung aufweisenden Konvektorblechen sowie einer abgeschnitten dargestellten Platte;
- Fig. 3: eine Draufsicht auf den Heizkörper gemäß Fig. 1;
- Fig. 4: eine Draufsicht auf den Heizkörper gemäß Fig. 2;
- Fig. 5: einen Querschnitt durch ein Konvektorblech;
- Fig. 6: wie Fig. 5, jedoch mit reduzierter Teilung;
- Fig. 7: eine Draufsicht auf einen Heizkörper mit zwei Platten und einem dazwischen angeordneten mäanderförmigen Konvektorblech und
- Fig. 8: einen Ausschnitt von zwei aneinanderstoßenden Konvektorblechen mit keilförmig verlaufenden Berührungsflächen.

Die in den Fig. 1 bis 7 gezeigten Ausführungsformen von Heizkörpern weisen nicht die erfindungsgemäßen Merkmale der keilförmig aufeinander schiebbaren Konvektorbleche auf. Die Beschreibung dieser Ausführungsbeispiele dient lediglich dazu, das Verständnis des Aufbaus derartiger Heizkörper im Hinblick auf das in Figur 8 gezeigte erfindungsgemäße Ausführungsbeispiel zu erleichtern.

Der in den Fig. 1 und 3 gezeigte Heizkörper 1 besteht aus zwei von erhitztem Wasser durchströmbaren und zwei Blechen zusammengesetzten Platten 2 und zwei dazwischen angeordneten, aus Aluminium bestehenden Konvektorblechen 3. Die beiden Platten 2 sind jeweils in ihren Eckbereichen über insgesamt vier T-förmige Winkelstücke 4 miteinander verbunden. Während in der Regel zwei der freien Anschlüsse der Winkelstücke 4 verschlossen sind, erfolgt über die beiden anderen Winkelstücke einerseits der Einlauf des erhitzten Wassers und andererseits der Rücklauf des abgekühlten Wassers.

Die beiden Konvektorbleche 3, die in einer vertikalen Mittelebene des Heizkörpers 1 aneinanderstoßen und spiegelbildlich zu dieser Ebene angeordnet sind, sind klemmend zwischen den beiden Platten 2 fixiert, so daß aufgrund der Verformbarkeit der dünnen Konvektorbleche 3 ein guter Kontakt zwischen diesen und den Platten 2 besteht.

Der in den Fig. 2 und 4 gezeigte Heizkörper 1' ist vom Prinzip her identisch aufgebaut. Lediglich ist die Höhe 6' der Konvektorbleche 3' deutlich geringer als die Höhe 6 der Konvektorbleche 3. Des weiteren ist die Teilung 7', d.h. der Abstand der Mittellinien zweier benachbarter Kontaktstellen des Konvektorblechs 3', geringer als die Teilung 7 des Konvektorblechs 3 des Heizkörpers 1.

Da die Gesamtfläche der Konvektorbleche 3 und 3' in etwa konstant ist, läßt sich mit beiden Heizkörpern 1 und 1' in etwa dieselbe Leistungsabgabe erzielen. Die größere Höhe 6 der durch die Konvektorbleche 3 gebildeten Luftkanäle 8 führt in Verbindung mit deren größerem Querschnitt zu einer ebenso optimalen Durchströmung wie bei den in der Länge kürzeren, aber auch im Querschnitt reduzierten Luftkanälen 8' des Heizkörpers 1'.

Die Fig. 5 und 6 zeigen einen Abschnitt des Konvektorblechs 3 jeweils im Querschnitt. Beide Konvektorbleche 3 sind in gleicher Weise aus dem gleichen Material und mit derselben Grundabmessung hergestellt. Durch ein ziehharmonikaartiges Auseinanderziehen der Mäander ist die Teilung 7 bei dem Konvektorblech 3 gemäß Fig. 5 um 50 % größer als die Teilung 7' gemäß Fig. 6. Aufgrund der unterschiedlichen Teilungen 7 und 7' sind die Breiten der beiden Konvektorbleche 3 leicht unterschiedlich, was angesichts der bei der Montage stattfindenden Klemmung ohne Bedeutung ist.

Fig. 7 zeigt einen alternativen zweiplattigen Heizkörper 1'', zwischen dessen Platten 2 sich ein einziges mäanderförmiges Konvektorblech 3'' befindet.

Fig. 8 zeigt die erfindungsgemäße Vorgehensweise zur Herbeiführung der Verklemmung bei einem Heizkörper, dessen beide Platten bereits mittels eines T-förmigen Winkelstücks in einem festen Abstand zueinander fixiert sind. Die beiden Konvektorbleche 13 sind so ausgeformt, daß sie mit ihren aneinandergrenzenden Flächen 14 keilförmig aufeinander aufgleiten können, wenn eine Relativverschiebung zwischen den beiden Konvektorblechen 13 stattfindet. Diese Relativverschiebung kann beispielsweise mit Hilfe durchlaufender Zugseil 15 erzielt werden, die an Befestigungspunkten 16 z.B. mit den oberen und unteren Stirnseiten der Konvektorbleche 13 verbunden sind. Werden die Zugseile 15 in Richtung der Pfeile 17 und 18 bewegt, so vergrößert sich die wirksame Breite der beiden Konvektorbleche 13 und bewirkt somit eine Verklemmung dieser Bauteile zwischen den beiden Platten.

## Patentansprüche

1. Heizkörper (1, 1', 1'', 1''') mit mindestens einer Wärme abgebenden Platte (2, 2', 2'') und mindestens einem wärmeleitend damit gekoppeltem Konvektor, wobei der Konvektor klemmend zwischen zwei Platten (2, 2', 2) oder einer Platte (2) und einem damit verbindbaren Befestigungselement befestigt ist, **dadurch gekennzeichnet, daß** der Konvektor aus mindestens zwei mäanderförmig gebogenen Konvektorblechen (13) besteht, die jeweils parallel zu und zwischen zwei Platten (2) verlaufen und durch eine relative Parallelverschiebung keilförmig aufeinanderschiebbar sind, wodurch im Wege einer Vergrößerung der wirksamen Breite der beiden Konvektorbleche (13) eine Verklemmung derselben bewirkt wird.

2. Heizkörper nach Anspruch 1, **dadurch gekennzeichnet, daß** die Konvektorbleche (3, 3', 3", 13, 13', 23, 33, 33') aus Aluminium bestehen.

3. Heizkörper nach Anspruch 1 oder 2, **dadurch gekennzeichnet, daß** die Konvektorbleche (3, 3', 3", 13, 13', 23, 33, 33') in ihrer Einbaustellung gegenüber ihrer Ausgangsstellung in der Höhe um 0,5 mm bis 7 mm komprimiert sind.

4. Heizkörper nach einem der Ansprüche 1 bis 3, **dadurch gekennzeichnet, daß** Randstreifen (26) der Konvektorbleche (3, 33) gegen seitliches Verschieben gesichert an den Platten (2, 2") anliegen.

5. Heizkörper nach einem der Ansprüche 1 bis 4, **dadurch gekennzeichnet, daß** das Befestigungselement eine mit einer Platte verbundene Schiene oder ein mit einer Platte verbundenes Blech ist.

6. Heizkörper nach Anspruch 5, **dadurch gekennzeichnet, daß** die Schiene oder das Blech in Ausgangsstellung gekrümmt ist und in Montagestellung über ihre oder seine gesamte Länge an den der Platte abgewandten Randstreifen des Konvektorblechs anliegt.

7. Heizkörper nach einem der Ansprüche 1 bis 4, **dadurch gekennzeichnet, daß** das Befestigungselement mindestens ein mäanderförmiges, mit der Platte (2) verschweißtes Fixierblech ist, das Endabschnitte eines angepaßt mäanderförmigen Konvektorblechs (3) überlappt.

8. Heizkörper nach Anspruch 7, **dadurch gekennzeichnet, daß** an gegenüberliegenden Seiten der Platte (2) jeweils ein Fixierblech angeordnet ist.

## Claims

1. A heating radiator (1, 1', 1", 1'") with at least one heat-emitting plate (2, 2', 2") and at least one convector coupled with the same in a heat-conductive manner, with the convector being fastened in a clamping manner between two plates (2, 2', 2") or a plate (2) and a fastening element connectable with the same, **characterized in that** the convector consists of at least two convector plates (13) which are bent in a meandering manner and which each extend parallel to and between two plates (2) and can be slid upon each other by a relative parallel displacement, with a clamping of the same being effected by way of an enlargement of the effective width of the two convector plates (13).

2. A heating radiator according to claim 1, **characterized in that** the convector plates (3, 3', 3", 13, 13', 23, 33, 33') consist of aluminum.

3. A heating radiator according to claim 1 or 2, **characterized in that** the convector plates (3, 3', 3", 13, 13', 23, 33, 33') are compressed in their installation position relative to their initial position in the height by 0.5 to 7 mm.

4. A heating radiator according to one of the claims 1 to 3, **characterized in that** boundary strips (26) of the convector plates (3, 33) rest in a secured manner on the plates (2, 2") against lateral displacement.

5. A heating radiator according to one of the claims 1 to 4, **characterized in that** the fastening element is a rail joined to a plate or sheet metal joined to a plate.

6. A heating radiator according to claim 5, **characterized in that** the rail or sheet metal is curved in the initial position and rests in the mounting position over its entire length on the boundary strips of the convector plate which are averted from the plate.

7. A heating radiator according to one of the claims 1 to 4, **characterized in that** the fastening element is at least one meandering fastening plate which is welded to the plate (2) and which overlaps end sections of an adjusted meandering convector plate (3).

8. A heating radiator according to claim 7, **characterized in that** a fastening plate is each arranged on the opposite sides of the plate (2).

## Revendications

1. Radiateur (1, 1', 1", 1"') avec au moins une plaque (2, 2', 2") émettant de la chaleur et au moins un convecteur relié de manière conductrice thermique à celle-ci, le convecteur étant fixé par serrage entre deux plaques (2, 2', 2) ou entre une plaque (2) et un élément de fixation pouvant être relié à celle-ci, **caractérisé en ce que** le convecteur se compose d'au moins deux tôles de convecteur (13) pliées en méandres qui se trouvent entre deux plaques (2) parallèlement à celles-ci et peuvent être posées en biais l'une par-dessus l'autre par une translation parallèle relative, de sorte que les deux tôles de convecteur (13) sont serrées de manière à augmenter leur largeur efficace.

2. Radiateur selon la revendication 1, **caractérisé en ce que** les tôles de convecteur (3, 3', 3", 13, 13', 23, 33, 33') se composent d'aluminium.

3. Radiateur selon la revendication 1 ou 2, **caractérisé en ce que** les tôles de convecteur (3, 3', 3", 13, 13', 23, 33, 33') sont comprimées dans leur position de montage par rapport à leur position initiale de 0,5 mm à 7 mm.

4. Radiateur selon l'une quelconque des revendications 1 à 3, **caractérisé en ce que** des bandes de bord (26) des tôles de convecteur (3, 33) reposent sur les plaques (2, 2") en étant fixées de façon à empêcher leur translation latérale.

5. Radiateur selon l'une quelconque des revendications 1 à 4, **caractérisé en ce que** l'élément de fixation est un rail relié à une plaque ou une tôle reliée à une plaque.

6. Radiateur selon la revendication 5, **caractérisé en ce que** le rail ou la tôle est courbé dans la position initiale et repose dans la position de montage sur toute sa longueur sur la bande de bord de la tôle de convecteur orientée à l'opposé de la plaque.

7. Radiateur selon l'une quelconque des revendications 1 à 4, **caractérisé en ce que** l'élément de fixation est au moins une tôle de fixation en forme de méandres soudée à la plaque (2), qui recouvre des parties d'extrémité d'une tôle de convecteur (3) en méandres de forme adaptée.

8. Radiateur selon la revendication 7, **caractérisé en ce qu'**une tôle de fixation est prévue sur chacun des côtés opposée de la plaque (2).
